# EUROPÄISCHE PATENTSCHRIFT

(11) **EP 0 724 063 B1**
(45) Veröffentlichungstag und Bekanntmachung des Hinweises auf die Patenterteilung: **08.12.1999**
(21) Anmeldenummer: 96100647.5
(22) Anmeldetag: 17.01.1996
(51) Int. Cl.: E06B 9/15

(54) **Rolltor**
Rolling door
Porte à enroulement analogue

(30) Priorität: 17.01.1995 DE 29500677 U
(43) Veröffentlichungstag der Anmeldung: 31.07.1996
(73) Patentinhaber: HÖRMANN KG DISSEN, 49201 Dissen a.T.W. (DE)
(72) Erfinder: Hörmann, Stephan Dipl.-Ing., D-33332 Gütersloh (DE)
(74) Vertreter: Flügel, Otto, Dipl.-Ing.

(56) Entgegenhaltungen:
- DE-A- 3 628 666
- GB-A- 2 209 789
- US-A- 4 368 772
- US-A- 4 379 480

## Beschreibung

Die Erfindung betrifft ein Rolltor nach dem Oberbegriff des Anspruchs 1. Ein solches Rolltor ist aus der GB-A-2 209 789 bekannt, auf die weiter unten näher eingegangen wird.

Rolltore sind aus dem Stand der Technik bekannt. Sie bestehen, aus einer Vielzahl von in Schließrichtung untereinander angeordneten und gelenkig miteinander verbundenen Stäben, die vorzugsweise aus Metall bestehen. Der derart gebildete Rollpanzer wird beim Öffnen eines derartigen Rolltores auf eine Wickelwelle aufgewickelt. Zur Führung des Rollpanzers im seitlichen Zargenbereich einer Maueröffnung sind im allgemeinen im wesentlichen U-förmig ausgebildete Führungsschienen vorgesehen.

Bei dem aus der eingangs erwähnten GB-A-2 209 789 bekannten Rolltor greifen zur gelenkigen Verbindung die Stäbe mittels im Querschnitt etwa rundhakenförmiger, rechtwinklig zur Bewegungsrichtung des Panzers verlaufender Längsrandausbildungen gelenkig ineinander.

Dies ist im Unterschied zu Sektionaltoren, wie z.B. bei dem aus der US-A-4 368 772 bekannten Tor, zu sehen, bei denen jeweils benachbarte breitflächige Paneele üblicherweise an ihrer Innenseite mittels separater Scharnierverbindungen aneinander angelenkt sind.

Gegenüber Ausbildungen mit separaten Scharnieren haben die aus der GB-A-2 209 789 bekannten Rolltore die Vorteile einfacherer Ausbildung und Montage und geringerem Gewichts. Außerdem besteht aufgrund der Tatsache, daß die Stäbe mit ihren Längsrandausbildungen ineinandergreifen, kein durchgängiger und demgemäß zugiger Spalt zwischen denselben mehr. Die Stäbe des aus der GB-A-2 209 789 bekannten Rolltores bestehen außenseitig aus Metall und innenseitig aus Kunststoff. Die Verbindungsstelle zwischen benachbarten Stäben ist zudem durch einen einen Teil der Außenfläche eines der benachbarten Stäbe bildenden nasenförmigen Bereich überdeckt. Weiter ist eine Dichtleiste zum Abdichten des Übergangsbereiches zwischen den Stäben vorgesehen. Die Dichtleiste ist dabei, um sie vor Umwelteinflüssen zu schützen und um eine durchgängige Innenseite zu schaffen, an einer inneren Kante eines der benachbarten Stäbe festgelegt und greift an dem inneren Bereich des anderen Stab dichtend an. Wenngleich sich solche Rolltore im Stand der Technik bewährt haben, so verursacht doch das Schließen und Öffnen eines derartigen Rolltores aufgrund aufeinanderliegender Metallteile recht hohe Geräuschemissionen. Außerdem ist die Herstellung der aus einem Kunststoffinnenteil und einem Metallaußenteil bestehenden Stäbe relativ aufwendig und teuer.

Ausgehend vom Stand der Technik nach der GB-A-2 209 789 liegt der Erfindung daher die Aufgabe zugrunde, ein Rolltor mit den Merkmalen des Oberbegriffes des beigefügten Anspruchs 1 zu schaffen, das aus einfachen und kostengünstig herstellbaren Stäben besteht, die einen schallmindernden Lauf eines insbesondere in Schließstellung dichten Rolltores ermöglichen.

Diese Aufgabe wird durch ein Rolltor mit den Merkmalen des Anspruchs 1 gelöst.

Bei dem erfindungsgemäßen Rolltor ist also der Dichtungsstreifen zwischen dem einen Teil der Außenseite des einen der benachbarten Stäbe bildenden nasenförmigen Abschnitt und dem Längskantenbereich des anderen Stabes angeordnet.

Ein erfindungsgemäß ausgebildetes Rolltor weist demzufolge einen Dichtungsstreifen auf, der im Übergangsbereich zweier benachbarter Stäbe derart angeordnet ist, daß dieser Übergangsbereich in der Schließstellung des Panzers abgedichtet ist. Andererseits dient der Dichtungsstreifen der Schalldämmung bei insbesondere aus Metall, nämlich beispielsweise Stahlblech und/oder Aluminium bestehenden Rollpanzern, da durch den Dichtungsstreifen ein unmittelbares Aufeinandertreffen zweier benachbarter Stäbe aus Metall zumindest in diesem Bereich vermieden wird. Weiterhin werden durch den Dichtungsstreifen Schwingungsbewegungen benachbarter Stäbe des Rollpanzers gedämpft, so daß auch die hierdurch entstehenden Geräusche vermindert werden. Durch die Anordnung des Dichtungsstreifens können demzufolge die Stäbe des Panzers in einfacher und kostengünstiger Weise vollständig aus Metall, insbesondere Stahlblech gefertigt werden.

Vorteilhafte Ausgestaltungen der Erfindung sind Gegenstand der Unteransprüche.

So ist weiter vorgesehen, daß im Übergreifbereich der ineinander greifenden Längskantenausbildungen ein sich längs dieser erstreckender Dichtungsstreifen vorgesehen ist, der an einer der Längskantenausbildungen festgelegt ist und an der anderen zumindest im Schließzustand des Panzers den für die Gelenkbewegung erforderlichen Schlitz schließend angreift.

Eine einfache Montage des Dichtungsstreifens auf einem Stab erfolgt nach einem weiteren Merkmal der Erfindung dadurch, daß der Dichtungsstreifen auf die Stäbe aufgespritzt ist. Hierbei wird der Dichtungsstreifen streifenförmig auf die Stäbe aufgebracht. Der Dichtungsstreifen besteht vorzugsweise aus einem aushärtenden Schaumstoff, der auch im vernetzten Zustand noch dauerelastisch ist. Beim Aufbringen des Dichtungsstreifens ist dieser pastös und selbstklebend, so daß zusätzliche Klebemittel oder andere Befestigungsmittel nicht notwendig sind.

Nach einem weiteren vorteilhaften Merkmal der Erfindung ist vorgesehen, daß der Dichtungsstreifen in einer, vorzugsweise mit der Außenkontur des Dichtungsstreifens korrespondierenden, Ausnehmung angeordnet ist. In vorteilhafter Weise ist diese Ausnehmung nutförmig ausgebildet, so daß der Dichtungsstreifen insbesondere in einer parallel zu den Breitflächen der Stäbe verlaufenden Ebene gegen die Beanspruchung durch das Scharnieren festgelegt ist. Dies wird vornehmlich durch diese Vergrößerung der Kontaktfläche zwischen Dichtungsstreifen und Stab erreicht.

Eine besonders einfache Konstruktion des erfindungsgemäßen Rolltores wird dadurch geschaffen, daß jeder Stab aus einem gefalteten und an seinen Enden miteinander verbundenen Blechstreifen besteht. Alternativ kann vorgesehen sein, daß jeder Stab aus zwei Blechstreifen besteht, die gefaltet und an ihren Enden zusammengefalzt sind.

Eine weitergehende Schalldämmung und Wärmeisolierung wird nach einem weiteren vorteilhaften Merkmal der Erfindung dadurch erzielt, daß die Stäbe ausgeschäumt sind, wobei die Ausschäumung vorzugsweise aus Polyurethan besteht. Das Ausschäumen der Stäbe trägt aber nicht nur zur Verminderung der Schallemission bei der Bewegung des Rolltores, sondern auch zur Erhöhung der Stabilität des Rollpanzers bei.

Der Dichtungsstreifen ist vorzugsweise im Querschnitt kreisförmig ausgebildet, so daß eine möglichst große Dichtfläche erzielt wird. Darüberhinaus hat diese Ausgestaltung den Vorteil, daß die benachbarten Stäbe in möglichts reibungsarmer Weise gegeneinander abgedichtet sind.

Alternativ kann aber auch vorgesehen sein, daß der Dichtungsstreifen im Querschnitt rechteckig vorzugsweise quadratisch ausgebildet ist.

In bevorzugter Ausführung sind die hakenförmigen Enden zumindest, was die Ausführung aus einem Blechstreifen durch Faltung anbelangt, in Richtung der Außenfläche des Stabes abragend ausgebildet. Grundsätzlich wird ein solches Abragen zur Außenfläche für beide Enden der hakenförmigen Längsrandbereiche, gefaltet oder zusammengefalzt, vorgesehen.

In besonders bevorzugter Ausführung wird der Dichtungsstreifen im Übergangsbereich zwischen der rundhakenförmigen Längsrandausbildung und der nach außen gerichteten Stabfläche angeordnet. Dabei wird dieser Bereich bei geschlossenem Rollpanzer von dem nasenförmigen Abschnitt des benachbarten Stabes überdeckt, der dichtend auf dem Dichtungsstreifen angreift. Dadurch entsteht ein Hohlraum zwischen Gelenkverbindung und Dichtung, der vor allem der Wärmedämmung dient.

Weitere Merkmale und Vorteile des erfindungsgemäßen Rolltores ergeben sich einerseits aus den weiteren Unteransprüchen und andererseits aus der nachfolgenden Beschreibung der zugehörigen Zeichnung, in welcher zwei bevorzugte Ausführungsformen des erfindungsgemäßen Rolltores dargestellt sind. Es zeigen:
- Figur 1: eine erste Ausführungsform eines Stabes eines Rollpanzers in Seitenansicht;
- Figur 2: mehrere miteinander verbundene Stäbe ähnlich Figur 1;
- Figur 3: eine weitere Ausführungsform eines Stabes eines Rollpanzers in Seitenansicht;
- Figur 4: zwei miteinander verbundene Stäbe gemäß Figur 3;
- Figur 5: eine Verbindungsstelle zweier benachbarter Stäbe gemäß Figur 3 in Nullage bei geschlossenem Tor;
- Figur 6: die Verbindungsstelle gemäß Figur 5 mit negativem Einlaufwinkel und
- Figur 7: die Verbindungsstelle gemäß Figur 5 mit positivem Einlaufwinkel.

In Figur 1 ist ein Stab 1 in Seitenansicht dargestellt, welcher aus genau einem Blechstreifen 2 besteht, der in Form der Stäbe 1 gefaltet und im Bereich seines einen Endes 3 mit seinen Längsrändern verbunden ist. Der Stab 1 hat eine im wesentlichen ebene Außenfläche 4 und eine der Außenfläche 4 gegenüberliegend angeordnete und kreisbogenabschnittförmig ausgebildete Innenfläche 5.

Im Bereich des Endes 3 ist der Stab 1 rundhakenförmig ausgebildet. Am gegenüberliegenden Ende 6 des Stabes 1 ist eine ähnliche Längskantenausbildung in Form einer im wesentlichen im Querschnitt kreisförmigen und in einem Bereich offenen Verrasteinrichtung 7 ausgebildet. Dabei ragen die durch Biegung und die durch Verfalzen verbundenen Längskanten grob gesehen in Richtung der Außenfläche 4 des Stabes 1 ab.

Wie aus der Figur 2 zu erkennen ist, bilden mehrere Stäbe 1 einen Rollpanzer 8, wobei die Stäbe 1 mit ihren Breitseiten in Bewegungsrichtung aufeinanderfolgend aneinander angelenkt sind. Hierzu greift das rundhakenförmige Ende 3 eines Stabes 1 in die Verrasteinrichtung 7 des benachbarten Stabes ein, so daß die benachbarten Stäbe 1 um ihre in Längsrichtung der Stäbe 1 verlaufende Verbindungsachse gelenkig miteinander verbunden sind. Die Verbindungsstelle des rundhakenförmigen Endes 3 eines Stabes 1 mit der Verrasteinrichtung 7 des benachbarten Stabes 1 ist von einem nasenförmigen Abschnitt 9 abgedeckt, wobei der nasenförmige Abschnitt 9 Teil der Außenfläche 4 des benachbarten Stabes 1 ist. Zwischen dem außenseitigen Bereich des rundhakenförmigen Endes 3 und des Stabes 1 und der Innenseite des nasenförmigen Abschnitts 9 des benachbarten Stabes 1 ist ein Dichtungsstreifen 10 angeordnet. Bei dem Beispiel gemäß Figur 2 ist das Ende 3 etwas anders ausgeformt als bei dem Beispiel gemäß Figur 1, nämlich hinsichtlich der zugehörigen verbundenen Längsseiten zum Teil zum Stabinneren hin gerichtet und nur teilweise der Außenfläche 4 des Stabes zugewandt.

Der Dichtungsstreifen 10 besteht aus einem elastischen Schaumstoff, der auf die Außenfläche des rundhakenförmigen Endes 3 eines jeden Stabes 1 aufgespritzt ist und in Längsrichtung eines jeden Stabes 1 verläuft. Bei der in Figur 1 dargestellten Ausführungsform weist der Dichtungsstreifen 10 einen kreisflächenförmigen, in Figur 2 einen rechteckigen Querschnitt auf.

In den Figuren 3 bis 7 ist eine zweite Ausführungsform des erfindungsgemäßen Rolltores, insbesondere der Stäbe 11 dargestellt. Die Stäbe 11 unterscheiden sich von den in den Figuren 1 und 2 dargestellten Stäbe 1 zum einen dadurch, daß jeder Stab 11 aus zwei einzelnen Blechstreifen 12 und 13 bestehet, die in Form der Stabteile gefaltet und im Bereich eines rundhakenförmigen ersten Endes 14 und einer Verrasteinrichtung 15 zusammengefalzt sind.

Der Blechstreifen 12 bildet hierbei die Außenseite des Stabes 11, wobei der Blechstreifen 12 zumindest in einem Teilbereich 16 durch Kaltverformung als Mikroprofilierung gewellt ausgebildet ist, wie dies auch beim Beispiel gemäß Figur 1 der Fall ist. Im wesentlichen ist der Blechstreifen 12 eben ausgebildet. Der Blechstreifen 13 ist demgegenüber kreisbogenabschnittförmig ausgebildet.

Wie insbesondere die Figuren 4 bis 7 zeigen, kann jeder Stab 11 ausgeschäumt sein, wobei die Ausschäumung 17 aus Polyurethan besteht.

Im Bereich des rundhakenförmigen Endes 14, welches in gleicher Weise mit der Verrasteinrichtung 15 zusammenwirkt, wie dies anhand der Figuren 1 und 2 im Bezug auf das rundhakenförmige Ende 3 und die Verrasteinrichtung 7 beschrieben ist, ist im Blechstreifen 12 eine in Längsrichtung der Stäbe 11 verlaufende nutförmige Ausnehmung 18 mit kreisbogenabschnittförmigem Querschnitt angeordnet. In diese Ausnehmung 18 ist ein Dichtungsstreifen 19 eingelegt, der bei geschlossenem Rollpanzer 20 an einem nasenförmigen Abschnitt 21 des benachbarten Stabes 11 dichtend anliegt. Der nasenförmige Abschnitt 21 überdeckt hierbei die Verbindungsstelle zweier benachbarter Stäbe 11 im Bereich des rundhakenförmigen Endes 14 eines Stabes 11 und der Verrasteinrichtung 15 der benachbarten Stäbe 11. Hierdurch wird ein im wesentlichen glattflächiges Erscheinungsbild des aus einer Vielzahl von Stäben 11 bestehenden Rollpanzers 20 erzielt.

Die relative Stellung zweier benachbarter Stäbe in der sogenannten Nullage des Rollpanzers 20, d.h. bei geschlossenem Rolltor ist in Figur 5 dargestellt. Die Figuren 6 und 7 zeigen demgegenüber die relative Stellung zweier benachbarter Stäbe 11 zueinander bei negativem und positivem Einlaufwinkel. Hierbei ist zu erkennen (Figur 6), daß bei negativem Einlaufwinkel der nasenförmige Abschnitt 21 den Dichtungsstreifen 19 übergreift, ohne diesen bleibend zu verformen, wobei der nasenförmige Abschnitt 21 bei negativem Einlaufwinkel auf einer Fläche eines Absatzes 22 des Blechstreifens 12 zur Anlage kommt.

Im Falle des positiven Einlaufwinkels, wie er in Figur 7 angedeutet ist, hebt der nasenförmige Abschnitt 21 vom Dichtungsstreifen 19 ab.

Wie deutlich zu erkennen ist, hat der Dichtungsstreifen 19 bei dem in den Figuren 3 bis 7 dargestellten Ausführungsbeispiel einen runden Querschnitt. Der Dichtungsstreifen 19 besteht aus Vollmaterial. Es ist aber auch denkbar, daß der Dichtungsstreifen 19 hohlzylindrisch ausgebildet ist.

## Patentansprüche

1. Rolltor mit einem das bewegliche Torblatt bildenden Panzer (8; 20) aus einer Vielzahl von mit ihren Breitseiten in Bewegungsrichtung aufeinanderfolgender Stäbe (1; 11), deren jeweils benachbarte mittels im Querschnitt etwa rundhakenförmiger, rechtwinklig zur Bewegungsrichtung des Panzers (8; 20) verlaufender Längsrandausbildungen gelenkig ineinander greifen, wobei im Übergangsbereich der benachbarten Stäbe (1; 11) ein sich längs der Längskantenausbildungen erstreckender Dichtungsstreifen (10; 19) zum Abdichten dieses Übergangsbereiches in der Schließstellung des Panzers (8; 20) vorgesehen ist und wobei die Verbindungsstelle der benachbarten Stäbe (1; 11) von einem einen Teil der Außenfläche (4) eines der benachbarten Stäbe (1; 11) bildenden nasenförmigen Abschnitt (9; 21) überdeckt wird,
**dadurch gekennzeichnet,**
daß der Dichtungsstreifen im Übergreifbereich der ineinandergreifenden Längskantenausbildungen vorgesehen ist, an einer der Längskantenausbildungen festgelegt ist und an der anderen zumindest im Schließzustand des Panzers (8; 20) den für die Gelenkbewegung erforderlichen Schlitz schließend angreift und daß der Dichtungsstreifen (10; 19) zwischen der Innenseite des nasenförmigen Abschnitts (9; 21) des einen der benachbarten Stäbe (1; 11) und der Außenseite der Längskantenausbildung des anderen der benachbarten Stäbe (1; 11) angeordnet ist, so daß ein unmittelbares Aufeinandertreffen der benachbarten Stäbe (1; 11) zumindest in diesem Bereich vermieden wird.

2. Rolltor nach Anspruch 1,
**dadurch gekennzeichnet,**
daß der Dichtungsstreifen (10; 19) auf die Stäbe (1; 11) aufgespritzt ist.

3. Rolltor nach Anspruch 1,
**dadurch gekennzeichnet**,
daß der Dichtungsstreifen (10; 19) in einer, vorzugsweise mit der Außenkontur des Dichtungsstreifens (10; 19) korrespondierenden, Ausnehmung (18) angeordnet ist.

4. Rolltor nach Anspruch 3,
**dadurch gekennzeichnet**,
daß die Ausnehmung (18) nutförmig ausgebildet ist.

5. Rolltor nach Anspruch 1,
**dadurch gekennzeichnet**,
daß jeder Stab (1) aus einem gefalteten und an seinen Längskanten miteinander verbundenen Blechstreifen (2) besteht.

6. Rolltor nach Anspruch 1,
**dadurch gekennzeichnet**,
daß jeder Stab (11) aus zwei Blechstreifen (12, 13) besteht, die an ihren Längskanten (14, 15) zusammengefalzt sind.

7. Rolltor nach Anspruch 1,
**dadurch gekennzeichnet**,
daß die Stäbe (1; 11) ausgeschäumt sind, wobei die Ausschäumung (17) vorzugsweise aus Polyurethan besteht.

8. Rolltor nach Anspruch 1,
**dadurch gekennzeichnet**,
daß der Dichtungsstreifen (10; 19) durchgehend praktisch die gesamte Stabbreite übergreift.

9. Rolltor nach Anspruch 1,
**dadurch gekennzeichnet**,
daß der Dichtungsstreifen (10; 19) in zumindest einem Teilbereich selbstklebend ausgebildet ist.

10. Rolltor nach Anspruch 1,
**dadurch gekennzeichnet,**
daß zumindest die gefaltete Längskantenausbildung in Bereich des einen Endes (7) der Stäbe (1) etwa auf die Außenfläche (4) des Stabes (1) abragend ausgebildet ist.

11. Rolltor nach Anspruch 1,
**dadurch gekennzeichnet,**
daß die Längskantenausbildungen beider Endbereiche (3, 7; 14, 15) der Stäbe etwa zu der Außenfläche (4; 12) des Stabes (1; 11) abragend ausgeformt sind.

12. Rolltor nach Anspruch 1,
**dadurch gekennzeichnet,**
daß der Dichtungsstreifen (10; 19) im Übergangsbereich zwischen der rundhakenförmigen Längsrandausbildung und der nach außen gerichteten Fläche (4; 12) der Stäbe (1; 11) angeordnet ist.

13. Rolltor nach Anspruch 1,
**dadurch gekennzeichnet,**
daß der Dichtstreifen (10; 19) so gelegen ist, daß ein Scharnieren über die normale Schließlage entgegen der Aufrollkrümmung hinaus - insbesondere um ca. 12° aus der Flucht des Schließzustandes - möglich ist, ohne das der Dichtstreifen (10; 19) bleibend verformt wird.

14. Rolltor nach Anspruch 1,
**dadurch gekennzeichnet,**
daß die Außenfläche (4) bzw. die Außenfläche des diese bildenden Blechstreifens (12) eine außenseitige Mikroprofilierung aufweist.

## Claims

1. A roller door with reinforcement (8; 20) which forms the moveable door leaf comprising a plurality of bars (1; 11) with their wide sides following in succession in the direction of movement, adjacent bars in each case flexibly engaging in one another by means of longitudinal edge formations, round hook-shaped in cross-section, extending at right angles to the direction of movement of the reinforcement (8; 20), wherein a sealing strip (10;19) extending along the longitudinal edge formations is provided in the transition area of adjacent bars (1; 11) to seal this transition area in the closed position of the reinforcement (8; 20) and wherein the connection point of the adjacent bars (1;11) is covered by a nose-shaped section (9; 21) forming a part of the outer surface (4) of the adjacent bar, characterised in that the sealing strip is provided in the overlap area of the interlocking longitudinal edge formations and is fixed to one of the longitudinal edge formations, engaging in a closing manner with the slit which is required for the articulation movement on the other, at least in the closed position of the reinforcement (8; 20), and that the sealing strip (10; 19) is disposed between the inner side of the nose-shaped section (9; 21) of one of the adjacent bars (1; 11) and the outer side of the longitudinal edge formation of the other of the adjacent bars (1; 11) so that direct contact of the adjacent bars (1; 11) is avoided, at least in this area.

2. A roller door according to claim 1, characterised in that the sealing strip (10; 19) is sprayed onto the bars (1; 11).

3. A roller door according to claim 1, characterised in that the sealing strip (10; 19) is disposed in a recess (18) which preferably corresponds to the outer contour of the sealing strip (10; 19).

4. A roller door according to claim 3, characterised in that the recess (18) is groove-shaped.

5. A roller door according to claim 1, characterised in that each bar (1) consists of a folded metal plate strip (2), connected together at its longitudinal edges.

6. A roller door according to claim 1, characterised in that each bar (11) consists of two metal plate strips (12, 13) which are folded together on their longitudinal edges (14, 15).

7. A roller door according to claim 1, characterised in that the bars (1; 11) are filled with foam, wherein the foam filling (17) is preferably polyurethane.

8. A roller door according to claim 1, characterised in that the sealing strip (10; 19) completely overlaps practically the entire bar width.

9. A roller door according to claim 1, characterised in that the sealing strip (10; 19) is designed to be self-adhesive in at least a partial area.

10. A roller door according to claim 1, characterised in that at least the folded longitudinal edge formation in the area of the one end (7) of the bars (1) is designed to project downwards approximately towards the outer surface (4) of the bar (1).

11. A roller door according to claim 1, characterised in that the longitudinal edge formations of both end areas (3, 7; 14, 15) of the bars are formed to project downwards towards the outer surface (4; 12) of the bar (1; 11).

12. A roller door according to claim 1, characterised in that the sealing strip (10; 19) is disposed in the transition area between the round hook-shaped longitudinal edge formation and the outwardly-directed surface (4; 12) of the bars (1; 11).

13. A roller door according to claim 1, characterised in that the sealing strip (10; 19) is laid out so that hinging beyond the normal closing position - especially by about 12° from the alignment of the closed state - is possible against the rolled-up bend without permanent deformation of the sealing strip (10; 19).

14. A roller door according to claim 1, characterised in that the outer surface (4), or the outer surface of the metal plate strip which forms this, has micro-profiling on its outer side.

## Revendications

1. Porte à enroulement comportant un blindage (8 ; 20), constituant le battant de porte mobile, constitué d'une pluralité de barres (1 ; 11) se suivant dans la direction de déplacement par leur côté de largeur, barres dont chaque fois des profils de bordure longitudinale chaque fois voisins, ayant une section transversale en forme de crochet rond, s'étendant à angle droit par rapport à la direction de déplacement du blindage (8 ; 20), s'engagent les uns dans les autres de façon articulée, dans la zone de transition supérieure des barres (1 ; 11) voisines étant prévue une bande d'étanchéité (10 ; 19) s'étendant le long des profils d'arête longitudinale, pour isoler de façon étanche cette zone de transition dans la position de fermeture du blindage (8 ; 20), et où le point de liaison des barres (1 ; 11) voisines est recouvert par un tronçon (9 ; 21) en forme d'ergot, constituant une partie de la face extérieure (4) d'une des barres (1 ; 11) voisines,
caractérisée en ce que
- la bande d'étanchéité est prévue dans la zone d'entourage par le dessus des profils d'arête longitudinale s'engageant les uns dans les autres, est fixée à l'un des profils d'arête longitudinale et agit, avec action de fermeture de la fente nécessaire pour le mouvement d'articulation, sur l'autre profil au moins lorsque le blindage (8 ; 20) est fermé, et
- la bande d'étanchéité (10 ; 19) est disposée entre la face intérieure du tronçon (9 ; 21) en forme d'ergot d'une des barres (1 ; 11) voisines et la face extérieure du profil d'arête longitudinale de l'autre des bords (1 ; 11) voisines, de manière que toute mise en butée directe des barres (1 ; 11) voisines soit évitée, au moins dans cette zone.

2. Porte à enroulement selon la revendication 1,
caractérisée en ce que
la bande d'étanchéité (10 ; 19) est surmoulée par injection sur les barres (1 ; 11).

3. Porte à enroulement selon la revendication 1,
caractérisée en ce que
la bande d'étanchéité (10 ; 19) est disposée dans un évidement (18) correspondant de préférence au contour extérieur de la bande d'étanchéité (10 ; 19).

4. Porte à enroulement selon la revendication 3,
caractérisée en ce que
l'évidement (18) est réalisé en forme de rainure.

5. Porte à enroulement selon la revendication 1,
caractérisée en ce que
chaque barre (1) est constituée d'une bande de tôles (2) pliée et dont les arêtes longitudinales sont reliées ensemble.

6. Porte à enroulement selon la revendication 1,
caractérisée en ce que
chaque barre (11) est constituée de deux bandes de tôles (12, 13) rassemblées par pliage au niveau des arêtes longitudinales (14, 15).

7. Porte à enroulement selon la revendication 1,
caractérisée en ce que
les barres (1 ; 11) sont réalisées en un matériau alvéolaire, la partie alvéolaire (17) étant de préférence constituée de polyuréthane.

8. Porte à enroulement selon la revendication 1,
caractérisée en ce que
la bande d'étanchéité (10 ; 19) recouvre de façon pratiquement continue l'ensemble de la largeur de la barre.

9. Porte à enroulement selon la revendication 1,
caractérisée en ce que
la bande d'étanchéité (10 ; 19) est réalisée autocollante au moins dans une zone partielle.

10. Porte à enroulement selon la revendication 1,
caractérisée en ce qu'
au moins le profil d'arête longitudinale plié est réalisé, dans la zone d'une extrémité (7) des barres (1), de manière à faire saillie à peu près vers la face extérieure (4) de la barre (1).

11. Porte à enroulement selon la revendication 1,
caractérisée en ce que
les profils d'arêtes longitudinales des deux zones d'extrémité (3, 7 ; 14, 15) des barres sont réalisés en saillie à peu près depuis la face extérieure (4, 12) de la barre (1 ; 11).

12. Porte à enroulement selon la revendication 1,
caractérisée en ce que
la bande d'étanchéité (10 ; 19) est disposée dans la zone de transition entre le profil de bordure longitudinale, en forme de crochet, et la face (4 ; 12), tournée vers l'extérieur des bords (1 ; 11).

13. Porte à enroulement selon la revendication 1,
caractérisée en ce que
la bande d'étanchéité (10 ; 19) est placée de manière qu'une fonction de charnière peut être effectuée sur la position de fermeture normale à l'encontre de la courbure d'enroulement - en particulier environ de 12° à partir de l'alignement de l'état fermé - sans que la bande d'étanchéité (10 ; 19) manifeste une déformation permanente.

14. Porte à enroulement selon la revendication 1,
caractérisée en ce que
la face extérieure (4), respectivement la face extérieure, de la bande de tôle constituant celle-ci, présente un micro-profilage sur la face extérieure.
